# FASCICULE DE BREVET EUROPEEN

(11) **EP 0 378 011 B1**
(45) Date de publication et mention de la délivrance du brevet: **29.07.1992**
(21) Numéro de dépôt: 89400839.0
(22) Date de dépôt: 24.03.1989
(51) Int. Cl.: B01F 7/16, B01F 15/00, A23L 1/08

(54) **Dispositif pour le traitement du miel**
Apparat zur Honigbehandlung
Device for treating honey

(30) Priorité: 11.01.1989 FR 8900259
(43) Date de publication de la demande: 18.07.1990
(73) Titulaire: ETABLISSEMENTS THOMAS ET FILS, Fay aux Loges (Loiret) (FR)
(72) Inventeur: Thomas, Michel-Georges Charles Louis, Fay aux Loges (Loiret) (FR)
(74) Mandataire: Cabinet HERRBURGER

(56) Documents cités:
- WO-A-80/00524
- DE-A- 2 142 696
- DE-C- 693 404
- DE-U- 8 715 555
- FR-A- 1 123 401
- FR-A- 1 347 021
- FR-A- 2 583 954
- GB-A- 126 864
- GB-A- 419 979
- US-A- 2 778 614

## Description

La présente se rapporte à un dispositif pour le traitement de miel, plus particulièrement de miel cristallisé stocké dans un fût cylindrique, antérieurement à son conditionnement final.

Le miel extrait des ruches dans les cadres de ruches se trouve toujours à l'état liquide ; cela lui permet d'être extrait par des dispositifs mécaniques tels que ceux décrits, par exemple, dans les brevets FR-A-85 09 906, FR-A-86 18 429 et FR-A-87 16 566. Ces dispositifs utilisent la force centrifuge pour permettre d'évacuer le miel des alvéoles des cadres dans lesquels les abeilles l'ont préalablement entreposé. Il est, ensuite, décanté et épuré par différents moyens jusqu'à son stockage ou sa mise en pot.

A l'exception de quelques miels, notamment les miels d'acacia ou de bruyère et de certains miellats (sapin) tous les miels cristallisent dans un temps plus ou moins long en fonction du rapport glucose/eau.

Par suite, la quasi totalité des miels sortant des dispositifs extracteurs et stockés dans des fûts dans l'attente de leur conditionnement final, se trouve à l'état cristallisé.

De façon classique, pour pouvoir effectuer ce conditionnement final, les négociants doivent fondre les miels stockés dans ces fûts, c'est-à-dire les rendre à nouveau liquides par élévation de température, et ensuite opérer ce que l'on appelle une cristallisation dirigée. Dans tous les cas, une recristallisation se produit dans les pots après conditionnement final ; celle-ci est plus ou moins rapide selon l'origine du miel.

Or, il est bien connu que cette élévation de température, jusqu'à présent nécessaire pour permettre le conditionnement final des miels, n'est pas sans inconvénient étant donné qu'elle risque de provoquer une oxydation de ces derniers, et par suite, une augmentation de leur teneur en hydroxy-méthyl-furfurol (HMF). Une telle oxydation est favorisée par une surchauffe ou même par une chauffe faible mais de trop longue durée.

En outre, les miels chauffés ont tendance à brunir et également à recristalliser d'une manière anarchique ou grossière, peu flatteuse à l'oeil, surtout lorsque cette recristallisation se produit quand le miel est entreposé dans des conditionnements dits "linéaires". Il s'agit là, en fait, d'un phénomène naturel n'influant pas sur la qualité des miels, mais, celui-ci n'est souvent pas perçu ainsi par les consommateurs, d'autant plus qu'ils ne disposent pas toujours de vendeurs spécialistes aptes à le leur expliquer.

Il est de toute façon clair que, jusqu'à présent, quelles que soient les précautions prises lors du conditionnement final, les acheteurs acquièrent toujours un miel qui cristallisera.

Or, on s'est aperçu que cette structure freine le développement des ventes de miel, surtout auprès des enfants qui sont habitués aux diverses pâtes à tartiner spécialement conçues pour eux, qui deviennent de plus en plus nombreuses sur le marché. Les enfants ne sont d'ailleurs pas les seuls à être sensibles à ces problèmes de structure, et, le goût du consommateur adulte va également vers des produits facilement tartinables, ce qui est confirmé par le succès croissant des beurres de synthèse qui restent mous même conservés au frais.

La présente invention a pour objet de mettre au point un dispositif pour le traitement de miel, plus particulièrement de miel cristallisé stocké dans un fût, notamment cylindrique qui puisse permettre de proposer au consommateur un miel dont la fabrication n'implique aucune opération de chauffe et qui puisse être maintenu au frais, ce qui en améliore considérablement la conservation et rend plus agréable sa consommation.

Un autre but de l'invention est de conférer au miel une structure pâteuse, donc tartinable, pouvant être rendue durable par un traitement ultérieur particulièrement simple.

A cet effet, l'invention concerne un dispositif caractérisé en ce qu'il est constitué par un arbre vertical entraîné en rotation par un motoréducteur à l'une de ses extrémités ou extrémité supérieure et portant à son extrémité opposée ou extrémité inférieure, un ensemble de raclage et de malaxage susceptible de venir en prise avec le miel stocké dans le fût pour transformer sa structure cristallisée en une structure pâteuse, cet ensemble de raclage et de malaxage étant constitué par une vis sans fin centrée solidairement sur l'arbre vertical et coopérant avec des palettes racleuses montées perpendiculairement sur ce dernier et munies d'une denture à leur partie inférieure.

Le dispositif susmentionné permet donc de rendre pâteux, ou de "dépecer" sans aucune élévation de température et uniquement par des moyens mécaniques un miel cristallisé à l'intérieur des fûts, comme cela est le cas pour 90 % des lots de miel commercialisés et donc transportés.

Il convient de noter que, après traitement par ce dispositif, le miel conserve en fait sa cristallisation qui se reconstitue donc à l'identique après mise en pots. Pour obtenir un miel pâteux ayant une structure crémeuse durable, il est nécessaire de lui fait subir un traitement ultérieur dans un appareil homogénéisateur classique susceptible de briser le grain.

L'élément essentiel du dispositif conforme à l'invention correspond à l'ensemble de raclage et de malaxage qui est entraîné à une vitesse de l'ordre de 50 tours minute, et a en fait une action double d'usure ou de raclage de la surface cristallisée du miel, et de malaxage du miel ainsi traité.

Le nombre de palettes racleuses n'est bien entendu pas limitatif de l'invention ; on a, cependant, pu constater que l'on obtient des résultats particulièrement satisfaisants en montant, à équidistance autour de l'arbre vertical, trois palettes racleuses inclinées vers le bas dans la direction de rotation de ce dernier afin d'augmenter leur efficacité lors du raclage.

Pour que le dispositif susmentionné puisse traiter la totalité du miel contenu dans le fût, il est nécessaire que les palettes racleuses puissent agir sur toute la surface cristallisée et donc que le diamètre de l'ensemble de raclage et de malaxage corresponde au diamètre du fût ; pour éviter d'abîmer les bords de ce dernier, selon une autre caractéristique de l'invention, les palettes racleuses sont équipées à leur extrémité externe opposée à l'arbre vertical, de garnitures souples, notamment en Téflon (marque déposée), susceptibles de s'appliquer contre les parois du fût. Il est nécessaire que ces garnitures soient suffisamment élastiques pour réaliser un guidage et tenir compte des déformations de certains fûts particulièrement malmenés en cours de transport.

Conformément à l'invention, le rôle principal de la vis sans fin est, outre d'assurer un malaxage plus vigoureux du miel traité, de permettre un enfoncement dans le miel du dispositif au fur et à mesure du traitement ; pour faciliter ce mouvement, l'extrémité inférieure de la vis sans fin est, de préférence, munie d'une fine denture.

Bien entendu, cet enfoncement peut être réalisé par des moyens quelconques notamment manuels sans pour cela sortir du cadre de l'invention ; il est cependant particulièrement avantageux de concevoir un dispositif dont la mise en oeuvre puisse être totalement automatisée.

A cet effet et selon une autre caractéristique de l'invention, le motoréducteur portant l'arbre vertical repose sur un support monté coulissant sur un mât vertical afin de se déplacer vers le bas sous l'effet de son propre poids pour permettre à l'ensemble de raclage et de malaxage de s'enfoncer automatiquement dans le fût au fur et à mesure du traitement du miel.

Conformément à cette configuration, le support coopère, de préférence, avec un treuil monté solidairement au mât.

Afin d'éviter un déplacement ou une mise en rotation du fût lorsque l'ensemble de raclage et de malaxage est amené en rotation et que les palettes racleuses agissent sur le bloc de miel, il est nécessaire de fixer le fût au mât, notamment au moyen d'une sangle avec tendeur.

Lorsque le miel stocké dans le fût a été traité dans sa totalité, celui-ci, de structure pâteuse, a une viscosité interdisant son pompage par les dispositifs classiquement utilisés pour le miel liquide : pompe à rotor et stator flottants, pompe à impulseur, pompe à piston excentrique ... Pour permettre de transférer le miel soit directement dans des pots, si l'on souhaite une recristallisation, soit dans une cuve de réception, si l'on prévoit un traitement d'homogénéisation ultérieur de façon à obtenir un miel ayant une structure crémeuse durable, le dispositif conforme à l'invention comporte des organes extracteurs particuliers.

Selon une autre caractéristique de l'invention, ces organes extracteur sont constitués par un tube extracteur plongeant dans le miel traité et coopérant avec une vis d'Archimède mobile en rotation à sa partie interne et avec un tube d'évacuation débouchant sur sa périphérie pour transférer automatiquement le miel traité de structure pâteuse dans des pots ou dans une cuve de réception.

Selon une autre caractéristique de l'invention, la vis d'Archimède est entraînée à faible vitesse par un moteur à deux sens de rotation.

L'invention prévoit également de pouvoir faire fonctionner les organes extracteurs automatiquement au fur et à mesure du traitement du miel par l'ensemble de raclage et de malaxage.

A cet effet et selon une autre caractéristique de l'invention, l'ensemble constitué par le moteur, le tube extracteur, la vis d'Archimède et le tube d'évacuation est monté solidairement au support de façon à s'enfoncer automatiquement dans le fût au fur et à mesure du dépeçage du miel.

Les caractéristiques du dispositif qui fait l'objet de l'invention seront décrites plus en détail en se référant aux dessins annexés dans lesquels :
- la figure 1 est un schéma d'ensemble du dispositif,
- la figure 2 est un détail montrant l'ensemble de raclage et de malaxage.

Selon la figure 1, le dispositif conforme à l'invention est schématiquement constitué d'une potence 1, montée sur des roues 21 représentées schématiquement, comportant un mât 2 le long duquel peut coulisser un support horizontal 3. Un treuil 4 fixé au mât 2 permet de maîtriser le mouvement du support 3.

Selon la figure 1, le support 3 porte un motoréducteur de forte puissance 5 qui commande la rotation selon la flèche A d'un arbre vertical 8 en acier inoxydable dont l'extrémité inférieure porte un ensemble de raclage et de malaxage qui sera décrit plus en détail de la suite de cet exposé.

Le dispositif susmentionné est destiné au traitement de miel stocké dans un fût 8 dans le but de transformer mécaniquement sa structure cristallisée en une structure pâteuse permettant sa mise en pot.

Selon la figure 1, le fût 8 de forme cylindrique est mis en place sur la potence 1, au droit de l'ensemble de raclage et de malaxage 7 et, pour assurer son maintien en position, est fixé au mât 2 au moyen d'une sangle 20.

Selon la figure 2, l'ensemble de raclage et de malaxage 7 est constitué, d'une part, par une vis sans fin 9 centrée solidairement sur l'arbre vertical 6 et dont la partie inférieure 10 est munie d'une fine denture et, d'autre part, par trois palettes racleuses 11 montées équidistantes autour de l'arbre 6 et définissant un ensemble rotatif dont le diamètre correspond à celui du fût 8.

Selon la figure 2, les palettes 11 sont montées inclinées vers le bas dans la direction A de rotation de l'arbre vertical 6 et sont munies à leur partie inférieure d'une denture 12 permettant d'user la surface du miel cristallisé à traiter représentée en pointillés sur la figure afin de le "dépecer" et lui donner une structure pâteuse.

Des garnitures souples 13 montées à l'extrémité externe des palettes racleuses 11 viennent s'appliquer contre les parois internes du fût 8 et permettent de guider la rotation de l'ensemble de raclage et de malaxage 7.

Selon la figure 2, et pour des raisons de compréhension, l'ensemble 7 est représenté au-dessus de la surface du miel à traiter ; bien entendu, celui-ci s'enfonce et pénètre dans le miel au fur et à mesure du traitement ; le rôle de la vis sans fin 9 est de permettre cet enfoncement tout en favorisant le malaxage du miel traité par les dentures 12 des palettes racleuses 11 afin de lui conférer une structure plus pâteuse.

Selon la figure 1, cet enfoncement selon la flèche B de l'ensemble de raclage et de malaxage 7 dans le fût 8 au fur et à mesure du traitement du miel est automatique ; il entraîne également le déplacement vers le bas du support 3 par coulissement le long du mât 2.

Selon la figure 1, le support 3 porte également un tube extracteur 14 dont l'extrémité inférieure 15 plonge dans le fût 8 légèrement au-dessus des palettes 11, et qui comporte, à sa partie interne, une vis d'Archimède 16 entraînée en rotation lente par un moteur à deux sens de rotation 17 ; un tube d'évacuation 18 débouche à la périphérie supérieure du tube extracteur 14.

Il est clair que la rotation de la vis d'Archimède 16 entraîne automatiquement le déplacement du miel traité selon les flèches D dans le tube extracteur 14 puis dans le tube d'évacuation 18 à l'extrémité duquel il peut être transféré directement dans des pots ou encore dans une cuve de réception 19 derrière laquelle il peut subir un traitement d'homogénéisation destiné à lui conférer une structure pâteuse durable.

Bien entendu, l'ensemble constitué par le moteur 17, le tube extracteur 14, la vis d'Archimède 16 et le tube d'évacuation 18, monté sur le support 3, s'enfonce automatiquement dans le fût 8 au fur et à mesure du traitement du miel par l'ensemble de raclage et de malaxage 7 ; l'ensemble du traitement est donc totalement automatique.

## Revendications

1. Dispositif pour le traitement de miel, plus particulièrement de miel cristallisé stocké dans un fût notamment cylindrique, antérieurement à son conditionnement final, dispositif caractérisé en ce qu'il est constitué par un arbre vertical (6) entraîné en rotation par un motoréducteur (5) à l'une de ses extrémités ou extrémité supérieure et portant à son extrémité opposée ou extrémité inférieure, un ensemble de raclage et de malaxage (7) susceptible de venir en prise avec le miel stocké dans le fût (8) pour transformer sa structure cristallisée en une structure pâteuse, cet ensemble de raclage et de malaxage (7) étant constitué par une vis sans fin (9) centrée solidairement sur l'arbre vertical (6) et coopérant avec des palettes racleuses (11) montées perpendiculairement sur ce dernier et munies d'une denture (12) à leur partie inférieure (10).

2. Dispositif selon la revendication 1, caractérisé en ce que les palettes racleuses (11) sont inclinées vers le bas dans la direction de rotation de l'arbre vertical (6).

3. Dispositif selon l'une quelconque des revendications 1 et 2, caractérisé en ce que l'ensemble de raclage et de malaxage (7) comporte trois palettes racleuses (11) montées équidistantes autour de l'arbre vertical (6).

4. Dispositif selon l'une quelconque des revendications 1 à 3, caractérisé en ce que la vis sans fin (9) est munie d'une denture (10) à son extrémité inférieure.

5. Dispositif selon l'une quelconque des revendications 1 à 4, caractérisé en ce que les palettes racleuses (11) sont équipées à leur extrémité externe opposée à l'arbre vertical (6), de garnitures souples (13), notamment en Téflon susceptibles de s'appliquer contre les parois du fût.

6. Dispositif selon l'une quelconque des revendications 1 à 5, caractérisé en ce que le motoréducteur (5) portant l'arbre vertical (6) repose sur un support monté coulissant sur un mât (2) vertical afin de se déplacer vers le bas sous l'effet de son propre poids pour permettre à l'ensemble de raclage et de malaxage (7) de s'enfoncer automatiquement dans le fût (8) au fur et à mesure du traitement du miel.

7. Dispositif selon la revendication 6, caractérisé en ce que le support coopère avec un treuil (4) monté solidairement au mât (2).

8. Dispositif selon l'une quelconque des revendications 1 à 7, caractérisé en ce qu'il comporte un tube extracteur (14) plongeant dans le miel traité, le tube extracteur entourant une vis d'Archimède (16) mobile en rotation et coopérant avec un tube d'évacuation (18) débouchant sur sa périphérie pour transférer automatiquement le miel traité de structure pâteuse dans une cuve de réception.

9. Dispositif selon la revendication 8, caractérisé en ce que la vis d'Archimède (16) est entraînée par un moteur (17) à deux sens de rotation.

10. Dispositif selon la revendication 9, caractérisé en ce que l'ensemble constitué par le moteur (17), le tube extracteur (14), la vis d'Archimède (16) et le tube d'évacuation (18) est monté solidairement au support (3) de façon à s'enfoncer automatiquement dans le fût (8) au fur et à mesure du traitement du miel.

## Claims

1. Device for processing honey, more particularly crystallised honey stored in a drum, particularly a cylindrical drum, prior to its final packaging, which device is characterised in that it consists of a vertical shaft (6) driven in rotation by a geared motor (5) at one of its ends or top end and carrying, at its opposite or lower end, a scraping and mixing unit (7) capable of engaging with the honey stored in the drum (8) in order to convert its crystallised structure into a pasty structure, this scraping and mixing unit (7) consisting of an endless screw (9) centered integrally on the vertical shaft (6) and interacting with the scraper blades (11) mounted perpendicularly on the latter and equipped with a toothing (12) at their lower part (10).

2. Device according to Claim 1, characterised in that the scraper blades (11) are inclined downwards in the direction of rotation of the vertical shaft (6).

3. Device according to either of Claims 1 or 2, characterised in that the scraping and mixing unit (7) comprises three scraper blades (11) mounted to be equidistant around the vertical shaft (6).

4. Device according to any one of Claims 1 to 3, characterised in that the endless screw (9) is equipped with a toothing (10) at its lower end.

5. Device according to any one of Claims 1 to 4, characterised in that the scraper blades (11) are equipped at their outer end, opposite the vertical shaft (6), with flexible mountings (13) made particularly from Teflon and capable of pressing against the walls of the drum.

6. Device according to any one of Claims 1 to 5, characterised in that the geared motor (5) carrying the vertical shaft (6) rests on a support mounted so as to slide on a vertical mast (2) in order to move downwards as a result of its own weight in order to enable the scraping and mixing unit (7) to sink automatically into the drum (8) as the honey is processed.

7. Device according to Claim 6, characterised in that the support interacts with a winch (4) mounted integrally with the mast (2).

8. Device according to any one of Claims 1 to 7, characterised in that it comprises an extractor tube (14) immersed in the processed honey, the extractor tube surrounding an Archimedes screw (16) which is movable in rotation and interacts with a discharge tube (18) emerging on its periphery in order automatically to transfer the processed honey of pasty structure into a reception vessel.

9. Device according to Claim 8, characterised in that the Archimedes screw (16) is driven by a motor (17) with two rotational directions.

10. Device according to Claim 9, characterised in that the unit formed by the motor (17), the extractor tube (14), the Archimedes screw (16) and the discharge tube (18) is mounted integrally with the support (3) so as to sink automatically into the drum (8) as the honey is processed.

## Patentansprüche

1. Apparat zur Honigbehandlung, insbesondere zur Behandlung von kristallisiertem Honig, der vor seiner endgültigen Aufbereitung in hauptsächlich zylindrisch geformten Fässern gelagert wird, dadurch gekennzeichnet, daß der Apparat eine senkrecht stehende Welle (6) umfaßt, die durch einen Getriebemotor (5) an einem ihrer Endpunkte oder an ihrem oberen Endpunkt antriebbar ist und am entgegengesetzten oder unteren Endpunkt eine Konstruktion (7) für Schab- und Knetarbeiten aufweist, die geeignet ist, in Eingriff mit dem im Faß (8) gelagerten Honig zur Umwandlung von dessen kristalliner Struktur in eine pastöse Struktur zu gelangen, wobei die Konstruktion (7) für die Schab- und Knetarbeiten aus einer Endlosschraube (9) besteht, die fest um die senkrecht stehende Welle (6) angeordnet ist und mit Flügeln (11) zusammenarbeitet, die senkrecht auf letzterer montiert und auf ihrer Unterseite (10) mit einer Zahnung (12) versehen sind.

2. Apparat gemäß Anspruch 1, dadurch gekennzeichnet, daß die Flügel (11) zum Schaben nach unten in Umdrehungsrichtung der senkrecht stehenden Welle (6) geneigt sind.

3. Apparat nach einem der Ansprüche 1 und 2, dadurch gekennzeichnet, daß die Konstruktion (7) für Schab- und Knetarbeiten drei Schab- oder Abstreifflügel (11) umfaßt, die in gleichem Abstand an der senkrechten Welle (6) montiert sind.

4. Apparat nach einem der Ansprüche 1 bis 3, dadurch gekennzeichnet, daß die Endlosschraube (9) an ihrer unteren Außenseite mit einer Zahnung (10) versehen ist.

5. Apparat gemäß irgendeinem der Ansprüche 1 bis 4, dadurch gekennzeichnet, daß die Flügel (11) für die Schabarbeiten an ihren äußeren, der senkrecht stehenden Welle (6) entgegengesetzten Enden mit elastischen Besatz (13) versehen sind, insbesondere mit Teflon geeignet, sich den Seitenwänden der Fässer anzuschmiegen.

6. Apparat gemäß irgendeinem der Ansprüche 1 bis 5, dadurch gekennzeichnet, daß der die senkrechte Welle (6) tragende Getriebemotor (5) auf einem Träger angeordnete ist, der auf einem senkrechten Mast (2) gleitend angebracht ist, um sich in Richtung der Kraft des eigenen Gewichtes nach unten derart zu verschieben, daß der Konstruktion (7) für die Schab-und Knetarbeiten das automatische Eindringen in das Faß (8) entsprechend dem jeweiligen Stand der Honigbehandlung ermöglicht wird.

7. Apparat nach Anspruch 6, dadurch gekennzeichnet, daß der Träger mit einer Winde (4) zusammmenwirkt, die fest mit dem Mast (2) verbunden ist.

8. Apparat gemäß irgendeinem der Ansprüche 1 bis 7, dadurch gekennzeichnet, daß der Apparat ein Extraktorrohr (14) umfaßt, welches in den behandelten Honig eintaucht, und daß das Extraktorrohr eine bewegliche, sich drehende Archimedische Förderwelle (16) umfaßt, die mit einem Ablaufrohr (18) zusammenwirkt, das an seinem äußeren Rand geöffnet ist, um den pastösen Honig automatisch in ein Auffang-Faß abzugeben.

9. Apparat nach Anspruch 8, dadurch gekennzeichnet, daß die Archimedische Welle (16) durch einen drehrichtungsumkehrbaren Motor antreibbar ist.

10. Apparat nach Anspruch 9, dadurch gekennzeichnet, daß die Anordnung aus dem Motor (17), dem Extraktorrohr (14), der Archimendischen Welle (16) und dem Ablaufrohr (18) fest mit dem Träger (3) derart verbunden ist, daß sich die Anordnung automatisch, entsprechend dem jeweiligen Grad der Behandlung des Honigs, in das Faß absenkt.
